# EUROPÄISCHE PATENTSCHRIFT

(11) **EP 1 613 408 B1**
(45) Veröffentlichungstag und Bekanntmachung des Hinweises auf die Patenterteilung: **24.09.2008**
(21) Anmeldenummer: 03720403.9
(22) Anmeldetag: 01.04.2003
(51) Int. Cl.: A63H 30/04, A63H 3/00

(54) **FUNKTIONSSTEUERBARER GEBRAUCHSGEGENSTAND**
FUNCTION-CONTROLLABLE ARTICLE OF PRACTICAL USE
OBJET UTILITAIRE A FONCTIONS COMMANDEES

(43) Veröffentlichungstag der Anmeldung: 11.01.2006
(73) Patentinhaber: Brokamp, Bernward, 80637 München (DE); Dabrunz, Dirk, 12049 Berlin (DE)
(72) Erfinder: Brokamp, Bernward, 80637 München (DE); Dabrunz, Dirk, 12049 Berlin (DE)
(74) Vertreter: Schneider, Günther Martin
(86) Internationale Anmeldenummer: PCT/EP2003/003389
(87) Internationale Veröffentlichungsnummer: WO 2004/087276

(56) Entgegenhaltungen:
- WO-A-00/15316
- WO-A-01/58554
- WO-A-03/000370
- US-A- 4 840 602
- US-A- 5 655 945
- US-B1- 6 507 729

## Beschreibung

Die vorliegende Erfindung betrifft eine funktionssteuerbare Puppe gemäß Anspruch 1 und ein Verfahren zum Steuern von Funktionen einer Puppe gemäß Anspruch 8.

Funkionssteuerbare Gebrauchsgegenstände sind weitläufig bekannt. So gibt es Spielzeuge, welche über Funk fernsteuerbar sind, z.B. Modellautos, und Puppen oder Stofftiere, die eine Sensorik aufweisen, um auf akustische Signale, etwa Sprache oder sonstige Geräusche zu reagieren. Hierbei kann die Reaktion in der Durchführung von Bewegungen, Mimik oder in der Entäußerung von Sprache bestehen. Derartige Spielzeuge haben den Nachteil, dass die Steuerungsmöglichkeit jeweils auf eine einzige Art bzw. physikalische Beschaffenheit beschränkt ist, etwa elektromagnetische Wellen für die ferngesteuerten Modellautos bzw. Akustik (Laute oder Sprache) für die Puppen. Diese Spielzeuge verlieren schnell ihren Reiz. Ein weiterer Nachteil der Spielzeuge liegt darin, dass die Funktionen bzw. die Reaktion der Spielzeuge auf die Befehle starr vorgegeben sind. Das Kind kann lediglich unter einmal vorgegebenen Funktionen auswählen, sei es mittels der Fernbedienung beim ferngesteuerten Modellauto oder durch das Abgeben derjenigen Sprachbefehle, welche das Stofftier oder die Puppe entschlüsseln kann. Damit sind die Spielzeuge in ihrer Reaktion vorhersehbar. Ferner erfüllen derartige Spielzeuge nicht die Anforderungen einer interaktiven Auseinandersetzung des Kindes mit den verschiedenen ihm zugänglichen Medien wie Fernsehen, Video oder Internet.

WO 03/000370 A1 betrifft ein Set von interaktiven Spielzeugen, welche eine Sequenz von Aktionen in Antwort aufeinander durchführen, ohne externe Aktivicrung, die anders ist als eine anfängliche Bedienung, um die Sequenz von Aktionen zu beginnen. Vorzugsweise hat jedes Spielzeug einen Aktivierungsschalter und/oder einen Empfänger für ein drahtloses Signal wie z.B. ein Infrarötsignal, welches die Puppe aktiviert. Auf die Aktivierung hin führt das Spielzeug eine gewünschte Aktion durch, wie z.B. das Äußern eines Sprachmusters, und signalisiert einem anderen Spielzeug, eine Antwortaktion durchzuführen.

US 5,655,945 betrifft ein Video- und funkferngesteuertes Gerätesteuerungssystem mit zumindest einem Fern-Gerät. Das System umfasst auch eine Puppe, welches mit dem Videogerät über Funk kommunizieren kann.

Aufgabe der vorliegenden Erfindung ist es daher, eine Puppe, wie sie in WO 03/000370 beschrieben ist, zu modifizieren, so dass sie erweiterte Kommunikationsmöglichkeiten bietet. Diese Aufgabe wird durch die Puppe gemäß Anspruch 1 gelöst. Vorteilhafte Weiterbildungen sind in den abhängigen Ansprüchen definiert. Eine weitere Aufgabe ist, ein entsprechendes Verfahren zur Steuerung derartiger Puppen bereitzustellen. Diese Aufgabe wird durch ein Verfahren gemäß Anspruch 8 bzw. dem Datenträger gemäß Anspruch 17 gelöst.

Durch das Vorsehen von zweiten Mitteln zum Empfangen zweiter Steuerungsinformationen und zum Umsetzen derselben in Funktionsbefehle, wobei die ersten Steuerungsinformätionen und die zweiten Steuerungsinformationen von unterschiedlicher physikalischer Beschaffenheit sind, lassen sich Puppen mit zahlreichen interessanten Steuerungsmöglichkeiten realisieren. So wird z.B. erreicht, dass Puppen nicht nur durch eine elektronische Fernbedienung steuerbar sind, sondern zusätzlich durch akustische Informationen gesteuert werden. Auf diese Weise wird ein "zweiter Kanal" geschaffen, über welchen ein Mensch mit der Puppe kommunizieren kann.

Die zweiten Mittel sind so ausgestaltet, dass sie akustische Laute, insbesondere Sprache, empfangen können. Um eine Mehrzahl von Befehlen unterscheiden und ausführen zu können, sind Spracherkennungsmittel zur Erkennung und Ableitung von Funktionsbefehlen aus den zweiten Steuerungsinformationen vorgesehen. Hierdurch kann eine sprachgesteuerte interaktive Kommunikation mit der Puppe erreicht werden.

Gemäß der vorliegenden Erfindung sind die ersten Mittel so ausgestaltet, dass die ersten Steuerungsinformationen aus einem Fernsehsignal abgeleitet werden können. Dann können dem Spielzeug sich ständig ändernde Steuerungsinformationen vorgegeben werden, und zwar auf allgemein zugängliche Weise über ein Broadcast- oder Multicast-Verfahren ("point-to-multipoint"). Damit kann Spielzeug geschaffen werden, welches einen veränderlichen Funktions- bzw. Reaktionsschatz hat. Diese Steuerungsinformationen können beispielsweise in den Austastlücken des Videosignals eingefügt sein. Ein Beispiel hierfür ist das BOT-Verfahren (Broadcast Online Television). Es können also z.B. zu definierten Zeiten Datensätze und Schlüsselworte (keywords) über das Trägermedium ausgestrahlt werden und dem Gebrauchsgegenstand zugeführt werden. Damit kann das Steuerprogramm erweitert oder ausgetauscht werden.

Wenn der Empfang von Steuerungsinformationen, die in dem Fernsehsignal enthalten sind, und die Verarbeitung derselben durch das Spielzeug gleichzeitig mit der Ausstrahlung eines darauf bezogenen Fernsehprogramms erfolgen, können besonders interessante multimediale Interaktionen realisiert werden. Ein Zuschauer kann in Reaktion auf das ausgestrahlte Fernsehprogramm mit dem Gebrauchsgegenstand bzw. Spielzeug kommunizieren. Der Gebrauchsgegenstand kann aufgrund der gleichzeitig mit dem Fernsehprogramm empfangenen Steuerungsinformationen einerseits und als Reaktion auf die Befehle des Zuschauers andererseits besonders individuell gesteuert werden.

Alternativ oder zusätzlich zu den ersten Mitteln zum Empfang von ersten Steuerungsinformationen über Funk können dritte Mittel vorgesehen sein, die zum Aufnehmen und/oder Lesen eines Datenträgers ausgestaltet sind, welcher Steuerungsinformationen aufweist. Dann können dem Spielzeug Wechselmedien mit Steuerungsinformationen zugeführt werden.

Die ersten Mittel können auch derart ausgestaltet sein, dass sie Steuerungsinformationen über ein Kommunikationsnetzwerk, insbesondere das Internet, empfangen. Auf diese Weise lässt sich ein besonders leistungsfähiger aber auch individueller Datenverkehr realisieren.

Weiterhin vorteilhaft sind auch Schnittstellenmittel zum Kommunizieren mit einem Computer, insbesondere eine USB-, Funk- oder Infrarot-Schnittstelle. Dann kann das Spielzeug mittels eines herkömmlichen Computers programmiert werden.

Eine Reaktion des Gebrauchsgegenstands kann auch über einen Rückkanal in Richtung Sender zurückgeführt werden. Dieser Rückkanal kann eine Internet-Verbindung sein, die z.B. über eine Telefonleitung hergestellt wird, oder die Telefonverbindung selbst. Damit lässt sich die Reaktion des Gebrauchsgegenstands z.B. in einer zentralen Stelle erfassen und auswerten. Aufgrund der Auswertung der Reaktion eines oder vieler derartiger Gebrauchsgegenstände lässt sich wiederum die Programmierung über die ersten Steuerungsinformationen der Gebrauchsgegenstände beeinflussen.

Die Erfindung umfasst auch das entsprechende Verfahren zum Steuern eines Spielzeugs, insbesondere einer Puppe.

Von der Erfindung umfasst ist auch ein Verfahren zum Steuern eines erfindungsgemäßen Spielzeugs, bei welchem die ersten Steuerungsinformationen in ein Fernsehsignal eingefügt werden, welches von einem Fernsehsender ausgestrahlt wird. Ebenfalls umfasst ist ein Datenträger zum Steuern eines erfindungsgemäßen Spielzeugs mit ersten Steuerungsinformationen.

Bei der Steuerungsinformation kann es sich um alle Arten von Information handeln, sei es um Information, mit der das Spielzeug direkt gesteuert wird, sei es um Ton oder Musik, die von dem Spielzeug reproduziert werden können.

Die Erfindung wird anhand eines Ausführungsbeispiels und der Zeichnung näher beschrieben.
- Fig. 1: zeigt ein Blockdiagramm eines ersten Ausführungsbeispiels für einen funktionssteuerbaren Gebrauchsgegenstand gemäß der Erfindung,
- Fig. 2: zeigt ein Blockdiagramm eines zweiten erfindungsgemäßen Ausführungsbeispiels, und
- Fig. 3: zeigt einen möglichen interaktiven Dialog zwischen Spielzeug und Kind.

Gemäß Fig. 1 umfasst der Gebrauchsgegenstand, hier eine interaktive Puppe, erste Mittel 10 zum Empfangen erster Steuerungsinformationen S1, wobei die ersten Steuerungsinformationen S1 in einem Fernsehsignal FS enthalten sind. Das Fernsehsignal FS wird über eine Antenne bzw. ein Breitbandkabel bereitgestellt. Des Weiteren umfasst das Spielzeug zweite Mittel 20 zum Empfangen zweiter Steuerungsinformationen S2, wobei die zweiten Steuerungsinformationen S2 akustische Laute, insbesondere Sprache, enthalten. Diese werden über ein Mikrofon 21 empfangen. Während also die ersten Steuerungsinformationen S1 elektromagnetische Signale sind, sind die zweiten Steuerungsinformationen mechanischer Art. Zur Speicherung der ersten Steuerungsinformationen S1 sind Speichermittel 15 vorgesehen. Zur Ableitung von Funktionsbefehlen aus den zweiten Steuerungsinformationen S2 dienen Spracherkennungsmittel 60. Hierdurch wird eine interaktive Funktionssteuerung mittels fester und auch variabler Schlüsselworte realisiert. Die Erkennung der Schlüsselworte aus der Sprache kann mittels Software erfolgen, die auf der Basis neuronaler Netzwerke programmiert werden. Zur Steuerung der Puppe ist eine Zentraleinheit 40 vorgesehen. Mittels Aktuatoren 50 und Ausgabemitteln 60 (Lautsprecher oder dergleichen) werden Funktionsbefehle in Reaktionen, also in Bewegungen von Armen und Beinen bzw. in Töne umgesetzt.

Zur Übertragung der ersten Steuerungsinformationen S1 in einem Fernsehsignal FS werden diese in die Austastlücken des analogen Fernsehsignals eingefügt. Die Steuerungsinformationen werden dann über das Videosignal übertragen, ohne den Fernsehbetrieb zu stören. Die eingefügten Daten werden dann über eine entsprechende Schaltung im Empfänger aus dem Signal abgeleitet. Bei Anwendung des BOT-Verfahrens zur Eintastung der Steuerungsinformationen in das Videosignal kann die hierbei erzielte Netto-Transfer-Rate für Steuerungsinformationen zwischen ca. 80 KBit/Sekunde und 3,6 MBit/Sekunde liegen.

Hierdurch erheben sich neue Möglichkeiten für Kindersendungen im Fernsehen: Ein Fernsehsender überträgt eine Serie. Zusammen mit den Übertragungssignalen werden Steuerungsinformationen für das Spielzeug übertragen. Noch während der Ausstrahlung kann somit eine Kommunikation initiiert werden, oder aber im Anschluss daran Lern- oder vertiefende Programme abgerufen werden.

Eine weitere Möglichkeit ist ein interaktives Ratespiel, bei welchem der Gebrauchsgegenstand über das TV-Signal ständig aktualisierte und verbal (durch den Menschen) gesteuerte Fragen stellt, die dann zu beantworten sind.

Des Weiteren können auf diese Weise auch Informationen über Produkte oder auch Kochrezepte abrufbar gemacht werden, die jeweils ständig aktualisiert werden können. In diesem Fall ist der Gebrauchsgegenstand z.B. eine Flasche oder ein anderes Behältnis für Nahrungsmittel. Auch hier ist die Rückkanalfähigkeit des Gebrauchsgegenstands von besonderer Bedeutung.

Beim zweiten Ausführungsbeispiel gemäß Fig. 2 sind die ersten Mittel 10 ausgestaltet zum Empfangen von Steuerungsinformationen S1 über das Internet N. Hierzu verfügt die Spielzeugpuppe über eine Schnittstelle 16, welche eine Kommunikation über das Internet gestattet. Die Kommunikation kann auch unter Zwischenschaltung eines Computers erfolgen, vorzugsweise über eine USB-, Funk- oder Infrarot-Schnittstelle. Auf diese Weise kann das Spielzeug mittels des Computers programmiert werden.

Durch die Möglichkeit, das Spielzeug einerseits mittels elektronischer Steuerungsinformationen, andererseits durch gesprochene Sprache zu steuern, entsteht ein komplexes System zur Erweiterung medialer Rezeption und neuartiger Kommunikation. Es wird ein Spielzeug mittels zusammen mit dem TV-Signal (also linear) oder anderen Signalen (z.B. durch das Internet, also nicht-linear), übertragenen Signalen mit Inhalten und Steuerdaten (Schlüsselworten) versorgt. Durch zweite Steuerungsinformationen (akustische Steuerungsinformationen bzw. Sprache) werden Befehle an das Spielzeug gegeben. Durch die technische Lösung der Spracherkennung bzw. Sprachsteuerung entsteht eine neuartige Interaktivität einerseits im Unterhaltungsbereich, andererseits auch im Ausbildungsbereich. Sofern der Datentransfer über Internet erfolgt, können beispielsweise auf einer Homepage Inhalte redaktionell aufbereitet werden und zum Download bereitgestellt werden. Die Daten können dann durch das Spielzeug selbst oder mittels eines Computers herunter geladen werden und in das Spielzeug übertragen werden.

Vorteilhaft ist die Möglichkeit der Erstellung von fortlaufenden Bibliotheken unterschiedlicher Ausprägungen. So ist es beispielsweise möglich, fortlaufende Inhalte in täglich aktualisierter Form bereitzustellen. Beispiele hierfür sind Nachhilfekurse für Schüler, Sprachlernprogramme, fortlaufende Hörspiele, Hörbücher, Kochrezepte, Produktinformationen usw. Indem die Übertragung der ersten Steuerungssignale parallel mit der Ausstrahlung eines zugeordneten Fernsehprogramms erfolgt, kann die Steuerung des Spielzeugs in Kontext stehen zu dem ausgestrahlten Fernsehprogramm. Es wird somit möglich, die Funktion des Spielzeugs in Abhängigkeit des Inhalts des Fernsehprogramms folgen zu lassen. Hierdurch entsteht eine neuartige Art der Interaktivität. Der Zuschauer (also das Kind) kann in Reaktion auf das ausgestrahlte Fernsehprogramm mit dem Spielzeug kommunizieren, und das Spielzeug kann ebenfalls in Abhängigkeit des ausgestrahlten Fernsehprogramms, eine entsprechende Reaktion zeigen.

In einem weiteren Ausführungsbeispiel der Erfindung erfolgt die Versorgung des Gebrauchsgegenstands mit sich ändernder Steuerungsinformation auch durch Wechselmedien, die dem Spielzeug nach Bedarf zugeführt werden. Solche Wechselmedien sind beispielsweise Flash-ROMs, Compact-Discs, Chip-Karten. Hierzu ist das erfindungsgemäße Spielzeug mit einer Aufnahme- und Lesevorrichtung 18 ausgestattet. Hierdurch können Zusatzinformationen zu Büchern oder interaktiven Hörspielen vermittelt werden. Durch die Kombination mit Büchern ergeben sich besonders interessante multimediale Erweiterungsmöglichkeiten. Die Inhalte können dem Buch auf einem Chip beigefügt werden. Bestimmte Schlüsselworte lösen bei Aussprechen Reaktionen des Gebrauchsgegenstands aus. Z.B. können Waldgeräusche bei einem Buch über Wälder oder Vogellaute bei einem ornithologischen Fachbuch ausgelöst werden. Bei Nennung des Wortes "Amsel" ertönt der Gesang einer Amsel.

Selbstverständlich können die einzelnen Varianten in einer Ausführungsform miteinander kombiniert werden.

Fig. 3 fasst einen möglichen interaktiven Dialog zwischen dem Spielzeug und dem User (Kind) nochmals zusammen.
1. Ein Point-to-Multipoint-Sender strahlt zu definierten Zeiten Datensätze und sowohl definierte als auch variable Keywords im Broadcast- oder Multicast-Verfahren auf Trägermedien aus.
2. Datenübermittlung auf einen speziell konfigurierten Datenträger im Spielzeug.
3. Dieser empfängt die Signale und speichert sie zunächst ab.
   In einer weiteren Stufe (Initialisierung) werden diese dann durch definierte Keywords gestartet und
4. initialisieren einen Dialog
5. mit einem User (Kind), der dann im Folgenden durch die Verwendung variabler . Keywords mit dem Trägermedium
6. eine definierte verbale Interaktion starten kann, aus der sich
7. eine Interaktion zwischen Medium und User ergibt.

### Bezugszeichenliste

- D: Datenträger
- FS: Fernsehsignal
- N: Kommunikationsnetz
- S1: erste Steuersignale
- S2: zweite Steuersignale
- 10: erste Mittel
- 15: Speichermittel
- 16: Schnittstelle
- 18: Aufnahme- und Lesevorrichtung
- 20: zweite Mittel
- 21: Mikrofon
- 25: Spracherkennungsmittel
- 40: Zentraleinheit
- 50: Aktuatoren
- 60: Ausgabemittel, z.B. Lautsprecher

## Patentansprüche

1. Funktionssteuerbare Puppe, aufweisend:
Erste Mittel (10) zum Empfanden erster Steuerungsinformationen (S1) und zum Umsetzen der Steuerungsinformationen (S1) in Funktionsbefehle für die Puppe,
zweite Mittel (20) zum Empfangen zweiter Steuerungsinformationen (S2) und zum Umsetzen der Steuerungsinformationen (S2) in Funktionsbefehle für die Puppe, wobei
die ersten Steuerungsinformationen (S1) und die zweiten Steuerungsinfomiationen (S2) von unterschiedlicher physikalischer Beschaffenheit sind,
die ersten Mittel (10) ausgestaltet sind zum Aufnehmen und/oder Lesen eines Datenträgers (D), der erste Steuerungsinformation (S1) enthält, und
die zweiten Mittel (20) für den Empfang von Steuerungsinformationen (S2), die menschliche Sprache enthalten, ausgestaltet sind, und
Spracherkennungsmittel (25) zur Ableitung von Funktionsbefehlen für die Puppe aus den zweiten Steuerungsinformationen (S2).

2. Puppe gemäß Anspruch 1, **dadurch gekennzeichnet, dass** die ersten Mittel (10) zusätzlich für den Empfang von ersten Steuerungsinformationen (S1), die in einem Fernsehsignal (FS) enthalten sind, ausgestaltet sind.

3. Puppe gemäß Anspruch 1 oder 2, **dadurch gekennzeichnet, dass** die ersten Mittel (10) zusätzlich derart ausgestaltet sind, dass die ersten Steuerungsinformationen (S1) aus Signalen abgeleitet werden, die in Austastlücken eines Videosignals enthalten sind.

4. Puppe gemäß einem der vorherigen Ansprüche, **dadurch gekennzeichnet, dass** die ersten und zweiten Mittel (10, 20) zusätzlich derart ausgestaltet sind, dass sie das Umsetzen der Steuerungsinformationen (S1, S2) während Ausstrahlung des Fernsehsignals (FS) ermöglichen, welches die ersten Steuerungsinformationen (S1) enthält.

5. Puppe gemäß einem der vorherigen Ansprüche, **dadurch gekennzeichnet, dass** die ersten Mittel (10) zusätzlich ausgestaltet sind zum Empfangen von Steuerungsinformationen (S1) über ein Kommunikationsnetzwerk (N), insbesondere das Internet.

6. Puppe gemäß einem der vorherigen Ansprüche, **gekennzeichnet durch**: Schnittstellenmittel (16) zum Kommunizieren mit einem Computer, insbesondere eine USB-, Funk- oder Infrarotschnittstelle.

7. Puppe gemäß einem der vorherigen Ansprüche, **gekennzeichnet durch**: einen Rückkanal, insbesondere Telefonleitung, zum Zurückführen einer Reaktion der Puppe an eine zentrale Stelle.

8. Verfahren zum Steuern von Funktionen einer Puppe,
wobei erste steuerungsinformationen (S1) empfangen und in Funktionsbefehle für die Puppe umgesetzt werden,
zusätzlich zweite Steuerungsinformationen (S2) empfangen und in Funktionsbefehle für die Puppe umgesetzt werden,
wobei die ersten Steuerungsinformationen (S1) und die zweiten Steuerungsinformationen (S2) von unterschiedlicher physikalischer Beschaffenheit sind,
die ersten Steuerungsinformationen (S1) der Puppe auf einem Datenträger zugeführt werden,
die zweiten Steuerungsinformationen (S2) menschliche Sprache enthalten und
Funktionsbefehle für die Puppe mittels Spracherkennung aus den zweiten Steuerungsinformationen (S2) abgeleitet werden.

9. Verfahren gemäß Anspruch 8, **dadurch gekennzeichnet, dass** die ersten Steuerungsinformationen (S1) zusätzlich von einem Fernsehsignal (FS) abgeleitet werden.

10. Verfahren gemäß Anspruch 8 oder 9, **dadurch gekennzeichnet, dass** das . Umsetzen der Steuerungsinformationen (S1, S2) in Funktionsbefehle während der Ausstrahlung der Fernsehsignale (FS) erfolgt, welche zusätzliche Steuerungsinformationen (S1) enthalten.

11. Verfahren gemäß einem der Ansprüche 8 bis 10, **dadurch gekennzeichnet, dass** die ersten Steuersignale (S1) zusätzlich über ein Kommunikationsnetzwerk (N), insbesondere das Internet, empfangen werden.

12. Verfahren gemäß einem der Ansprüche 8 bis 11, **dadurch gekennzeichnet, dass** zur Steuerung der Puppe zusätzlich ein Computer verwendet wird.

13. Verfahren gemäß einem der Ansprüche 8 bis 12, **dadurch gekennzeichnet, dass** die ersten Steuersignale zusätzlich aus Daten abgeleitet werden, die über ein Kommunikationsnetz heruntergeladen werden.

14. Verfahren gemäß einem der Ansprüche 8 bis 13, **dadurch gekennzeichnet, dass** eine Reaktion der Puppe über einen Rückkanal, insbesondere Telefonleitung, an eine zentrale Stelle zurückgeführt wird.

15. Verfahren zum Steuern einer Puppe gemäß einem der Ansprüche 1 bis 7, **dadurch gekennzeichnet, dass** die erste Steuerungsinformation (S1) zusätzlich in ein Kommunikationssignal (FS) eingefügt wird, welches über Funk oder Kabel verbreitet wird.

16. Verfahren gemäß Anspruch 15, **dadurch gekennzeichnet, dass** das Kommunikationssignal ein Broadcast- oder Multicast-Signal, insbesondere ein Fernsehsignal (FS) ist.

17. Puppe gemäß einem der Ansprüche 1 bis 7 in Kombination mit einem maschinenlesbaren Datenträger mit ersten Steuerungsinformationen (S1).

## Claims

1. Function-controllable doll, comprising:
first means (10) for receiving first control information (S1) and for converting the control information (S1) into function commands for the doll,
second means (20) for receiving second control information (S2) and for converting the control information (S2) into function commands for the doll, whereby
the first control information (S1) and the second control information (S2) have different physical structure,
the first means (10) are adapted for receiving and/or reading a data carrier (D) which comprises first control information (S1), and
the second means (20) are adapted for receiving control information (S2) which comprise human speech, and
speech recognition means (25) for deriving function commands for the doll from the second control information (S2).

2. The doll according to claim 1, **characterized in that** the first means (10) are further adapted for receiving first control information (S1) which is comprised in a television signal (FS).

3. The doll according to claim 1 or 2, **characterized in that** the first means (10) are further adapted such that the first control information (S1) is derived from signals which are comprised in blanking intervals of a video signal.

4. The doll according to one of the preceding claims, **characterized in that** the first and the second means (10, 20) are further adapted such that they enable the conversion of the control information (S1, S2) during broadcasting of the television signal (FS) which comprises the first control information (S1).

5. The doll according to one of the preceding claims, **characterized in that** the first means (10) are further adapted for receiving control information (S1) via a communication network (N), in particular the internet.

6. The doll according to one of the preceding claims, **characterized in**:
interface means (16) for communicating with a computer, in particular a USB-, radio-, or infrared interface.

7. The doll according to one of the preceding claims, **characterized in**:
a feed-back channel, in particular a telephone line, for feeding back a reaction of the doll to a central location.

8. Method for controlling functions of a doll,
whereby first control information (S1) is received and converted into function commands for the doll,
additionally, second control information (S2) is received and converted into function commands for the doll,
whereby the first control information (S1) and the second control information (S2) have different physical structure,
the first control information (S1) is supplied to the dall on a data carrier,
the second control information (S2) comprises human speech, and
function commands for the doll are derived from the second control information (S2) by speech recognition.

9. The method according to claim 8, **characterized in that** first control information (S1) is additionally derived from a television signal (FS).

10. The method according to claim 8 or 9, **characterized in that** converting the control information (S1, S2) in function commands is performed during broadcasting of the television signals (FS), which comprise additional control information (S1).

11. The method according to one of claims 8 to 10, **characterized in that** the first control signals (S1) additionally are received via a communication network (N), in particular the internet.

12. The method according to one of claims 8 to 11, **characterized in that** additionally a computer is used for controlling the doll.

13. The method according to one of claims 8 to 12, **characterized in that** the first control signals additionally are derived from data which is downloaded via a communication network.

14. The method according to one of claims 8 to 13, **characterized in that** a reaction of the doll is fed back to a central location via a feed-back channel, in particular a telephone line.

15. Method for controlling a doll according to one of claims 1 to 7, **characterized in that** the first control information (S1) is additionally inserted into a communication signal (FS), which is broadcasted via radio or cable.

16. The method according to claim 15, **characterized in that** the communication signal is a broadcast- or multicast-signal, in particular a television signal (FS).

17. Doll according to one of claims 1 to 7 in combination with a machine-readable data carrier with first control information (S1).

## Revendications

1. Poupée à ordres de fonctionnement, présentant:
Des premiers moyens (10) pour la réception des premières informations de commande (S1) et pour la conversion des informations de commande (S1) en ordres de fonctionnement pour la poupée,
des deuxièmes moyens (20) pour la réception des deuxièmes informations de commande (S2) et pour la conversion des informations de commande (S2) en ordres de fonctionnement pour la poupée,
les premières informations de commande (S1) et les deuxièmes informations de commande (S2) étant dotées d'une propriété physique différente,
les premiers moyens (10) étant développés pour la réception et/ou pour la lecture d'un support de données (D) qui contient de la première information de commande (S1) et
les deuxièmes moyens (20) étant développés pour la réception des informations de commande (S2) contenant du langage humain et
des moyens de détections linguistiques (25) pour la dérivation des ordres de fonctionnement pour la poupée en partant des deuxièmes informations de commande (S2).

2. Poupée selon la revendication 1, **caractérisée en ce que** les premiers moyens (10) sont formés en plus, d'une manière à recevoir des premières informations de commande (S1) contenues dans un signal de télévision (FS).

3. Poupée selon la revendication 1 ou 2, **caractérisée en ce que** les premiers moyens (10) sont dotés en plus d'une façon à ce que les premières informations de commande (S1) soient dérivées de signaux qui sont contenus dans des intervalles de suppression de ligne d'un signal vidéo.

4. Poupée selon une des revendications précédentes, **caractérisée en ce que** les premiers et les deuxièmes moyens (10, 20) sont en plus formés d'une façon à ce qu'ils permettent la conversion des informations de commande (S1, S2) pendant une émission des signaux de télévision (FS) contenant les premières informations de commande (S1).

5. Poupée selon une des revendications précédentes, **caractérisée en ce que** les premiers moyens (10) sont dotés en plus pour la réception des informations de commande (S1) par un réseau de communication (N), en particulier l'internet.

6. Poupée selon une des revendications précédentes, **caractérisée par**: des moyens d'interfaces (16) pour la communication avec un ordinateur, en particulier une interface USB, radio ou infrarouge.

7. Poupée selon une des revendications précédentes, **caractérisée par**: un canal de retour, en particulier une ligne téléphonique, pour la reconduction d'une réaction de la poupée vers un point central.

8. Procédé pour la commande de fonctionnement d'une poupée, des premières informations de commande (S1) étant reçues et transformées en ordres de fonctionnement pour la poupée,
en plus, des deuxièmes informations de commande (S2) sont reçues et transformées en ordres de fonctionnement pour la poupée,
les premières informations de commande (S1) et les deuxièmes informations de commande (S2) étant dotées d'une propriété physique différente,
les premières informations de commande (S1) étant introduites à la poupée sur un support de données,
les deuxièmes informations de commande (S2) contenant un langage humain et
des ordres de fonctionnement pour la poupée étant dérivés à l'aide de détection linguistique en partant des deuxièmes informations de commande (S2).

9. Procédé selon la revendication 8, **caractérisé en ce que** les premières informations de commande (S1) sont déviées en plus, par un signal de télévision (FS).

10. Procédé selon la revendication 8 ou 9, **caractérisé en ce que** la conversion des informations de commande (S1, S2) en ordres de fonctionnement a lieu pendant l'émission des signaux de télévision (FS) qui contiennent des informations de commande (S1) additionnelles.

11. Procédé selon une des revendications 8 à 10, **caractérisé en ce que** les premiers signaux de commande (S1) sont reçus en plus à travers un réseau de communication (N), en particulier l'internet.

12. Procédé selon une des revendications 8 à 11, **caractérisé en ce que** pour la commande de la poupée, on fait en plus usage d'un ordinateur.

13. Procédé selon une des revendications 8 à 12, **caractérisé en ce que** les premiers signaux de commande sont dérivés en plus à partir de données téléchargées à travers un réseau de communication.

14. Procédé selon une des revendications 8 à 13, **caractérisé en ce que** une réaction de la poupée est reconduite à travers un canal de retour, en particulier, une ligne téléphonique, vers un point central.

15. Procédé pour la commande d'une poupée selon une des revendications 1 à 7, **caractérisé en ce que** la première information de commande (S1) est en plus insérée dans un signal de communication (FS) transmis par radio ou câble.

16. Procédé selon la revendication 15, **caractérisé en ce que** le signal de communication est un signal broadcaste ou multicast, en particulier un signal de télévision (FS).

17. Poupée selon une des revendications 1 à 7 en combinaison avec un support de données lisible par une machine, comportant des premières informations de commande (S1).
